# EUROPÄISCHE PATENTANMELDUNG

(11) **EP 4 331 792 A1**
(43) Veröffentlichungstag der Anmeldung: **06.03.2024**
(21) Anmeldenummer: 23020396.0
(22) Anmeldetag: 24.08.2023
(51) Int. Cl.: B27G 5/02

(54) **HILFSSCHABLONE ZUM SCHNEIDEN VON PROFILDICHTUNGEN FÜR FENSTER, TÜREN**

(30) Priorität: 31.08.2022 DE 102022003186
(71) Anmelder: Frey, Georg Frederic Philipp, 80803 München (DE)
(72) Erfinder: Frey, Georg Frederic Philipp, 80803 München (DE)

(57) **Zusammenfassung**

Fenster- und Türdichtungen müssen, um eine maximale Dichtwirkung erzielen zu können in den Ecken der Fenster oder Türen ausgeklinkt werden, sodass ein umlaufend kontinuierliches Dichtprofiel entsteht. Momentan wird dies entweder durch stationäre Anlagen oder spezialisierte Gehrungsscheren erzeugt. Die Hilfsschablone soll hier die bestehenden Werkzeuge besonders bei der Bearbeitung weniger Fenster ersetzen oder die bestehenden Lösungen durch eine verbesserte Handhabung, begründet durch die kleineren Abmaße, ergänzen.

Die Erfindung ist eine Hilfsschablone mit einer Aufnahme für eine Dichtung mit Schneideführungen. Die Schneideführungen sind so positioniert das eine V-förmige Ausklinkung im Dichtungsprofiel ausgeführt oder die Dichtung abgelängt werden kann.

## Beschreibung

Die vorliegende Erfindung betrifft eine Hilfsschablone zum Schneiden von Profildichtungen für Fenster oder Türen. Im Eckbereich der Fenster und Türen müssen aus den Profildichtungen V-förmige Abschnitte ausgeschnitten werden, damit sie sauber in ihrer Nut um die Ecken des Fensters/der Türe gelegt werden können. Hierfür dient die Hilfsschablone der vorliegenden Erfindung.

Die erfindungsgemäße Hilfsschablone besteht aus einem Formkörper, der eine Vorder- und eine Rückwand aufweist, die parallel zueinander verlaufen und zwischen sich eine nach oben offener Nut aufweisen, die mit der Oberkante der Vorderwand eine Aufnahme für eine Fenster- oder Türdichtung bildet. Zum Schneiden der Nut wird diese in diese Aufnahme eingelegt, wobei ein unterer schmalerer Verankerungsteil der Dichtung in der Nut Platz findet.

Die Vorderwand des Formkörpers weist zwei sich von vorne nach hinten erstreckende und um 90 Grad relativ zueinander orientierte Schneidführungen für ein Messer auf, welche Schneidführungen relativ zur Aufnahme einen Winkel von 45 Grad aufweisen, und welche Schneidführungen sich im Formkörper nach hinten bis zur Rückwand erstrecken, wobei sich der Schnittpunkt der beiden Schneidführungen oberhalb der Nut befindet. Diese Schneidführungen erlauben das Ausschneiden eines V-Bereichs aus der Dichtung um diese an den Ecken um 90 Grad knicken zu können.

Die Rückwand überragt die Vorderwand überragt und bildet eine Schneidfläche für die Dichtung. Das Messer wird somit von der Vorderwand aus nach hinten durch die Nut geführt, durchtrennt die Dichtung, wobei die Messerschneide letztlich an der Schneidfläche anliegt und damit ein sauberes Durchtrennen der Dichtung gewährleistet.

Der Formkörper hat vorzugsweise eine Unterseite mit zwei unterschiedlich hohen horizontalen Abschnitten, die durch eine senkrechte Stufe miteinander verbunden sind. Diese Stufe kann zum Schneiden an einer Fenster- oder Türecke angelegt werden und erleichtert damit das Schneiden.

Vorzugsweise ist ein an die rechte Seitenwand des Formkörpers grenzender Abschnitt der Aufnahme als nach unten geneigte Rampe ausgebildet, wodurch die Dichtung beim Schneiden Einlegen in die Aufnahme wenig deformiert wird.

Vorzugsweise ist an dem an die linke Seitenwand des Formkörpers grenzenden Bereich der Unterseite des Formkörpers ein dritter horizontaler Abschnitt ausgebildet ist, der höher als die beiden anderen Abschnitte verläuft und durch eine zweite Stufe mit einem der beiden anderen Abschnitte verbunden ist.

In diesem Fall weist die Hilfsschablone vorzugsweise eine sich vertikal erstreckende dritte Schneidführung in der Vorderwand auf, die sich senkrecht über der zweiten Stufe erstreckt. Die zweite Stufe kann somit an das Ende des Dichtungsprofils gelegt werden und der in der Aufnahme befindliche Teil der Dichtung wird dann durch die Führung eines Messers in der zweiten Schneidführung gekappt, wobei es dann automatisch auf die richtige Länge gekappt wird, da die zweite Schneidführung senkrecht exakt über der zweiten Stufe liegt, an der das andere Ende des Dichtungsprofils anliegt.

Vorzugsweise besteht der Formkörper aus Holz oder Kunststoff. Die Schneidführungen können mit Metall umkleidet sein.

Vorzugsweise verläuft die Oberseite des Formkörpers parallel zu den horizontalen Abschnitten der Unterseite verläuft, und die beiden Seitenwände des Formkörpers verlaufen senkrecht, so dass ein in etwa quaderförmiger Formkörper entsteht, der sich leicht handhaben lässt.

Vorzugsweise hat die Hilfsschablone eine Breite von 50 bis 100 mm.

Vorzugsweise hat die Hilfsschablone eine Tiefe von 8 bis 20 mm.

Vorzugsweise hat die Hilfsschablone eine Höhe von 20 bis 40 mm.

Vorzugsweise erstreckt sich die Rückwand um 8 bis 15 mm über die Vorderwand nach oben, womit sie gut als Schneidfläche für das in der Schneidführung geführte Messer agieren kann. Das Messer kann z.B. ein Teppichmesser sein.

Vorzugsweise weist die Rückwand an ihrer Oberseite eine Erhöhung oder Vertiefung auf, die senkrecht über dem Schnittpunkt der beiden Schneidführungen liegt. Auf diese Weise wird der Schnittpunkt für den V-Schnitt bei in die Aufnahme eingelegter Dichtung durch die Erhöhung oder Vertiefung angezeigt und kann beim Schneiden als Orientierung dienen.

Die Erfindung wird nachfolgend beispielsweise in der Zeichnung beschrieben. In dieser zeigen:
- Fig. 1: eine perspektivische Darstellung der Hilfsschablone von vorne und schräg oben,
- Fig. 2: eine Vorderansicht der Hilfsschablone aus Fig. 1,
- Fig. 3: eine perspektivische Ansicht von links schräg oben, sehr von der Seite, und
- Fig. 4: eine perspektivische Ansicht von rechts schräg oben, sehr von der Seite.

Die Hilfsschablone 10 besteht aus einem Formkörper 12, der eine Vorderwand 14 und eine Rückwand 16 aufweist, die parallel zueinander verlaufen und zwischen sich eine nach oben offene Nut 18 aufweisen, die mit der Oberkante 20 der Vorderwand 14 eine Aufnahme 22 für eine Fenster- oder Türdichtung bildet. Der Formkörper ist in der Seitenansicht U-förmig wobei Vorderwand 14 und Rückwand 16 die Vertikalen Schenkel bilden due durch einen Basisschenkel 50, der die Unterseite des Formkörpers bildet, verbunden werden.

Die Vorderwand 14 des Formkörpers 12 weist zwei sich von vorne nach hinten erstreckende und um 90 Grad relativ zueinander orientierte Schneidführungen 24a, 24b zur Führung eines Messers, Klinge oder Cutters auf. Die Schneidführungen 24a, 24b haben relativ zur horizontalen Aufnahme 22 einen Winkel von 45 Grad, wodurch das Messer zum Durchführen eines V-Schnitts aus dem Gummiprofil geführt werden kann. Die Schneidführungen 24a, 24b erstrecken sich im Formkörper 12 nach hinten bis zur Rückwand 16 erstrecken, wobei sich der Schnittpunkt S der beiden Schneidführungen oberhalb der Nut 18 befindet. Die Rückwand 16 überragt die Vorderwand 14 nach oben hin und bildet somit eine Schneidfläche für die Dichtung. Selbst in die die Schneidfläche bildenden Rückwand erstrecken sich die Schneidführungen 24a, 24b, was das Ausschneiden eines exakten V aus dem Profil ermöglicht, welches daraufhin um 90 Grad um die Ecken der Dichtungsnut des Fensters oder der Tür geknickt werden kann. Das Gummiprofil darf bei dem V-Schnitt nicht durchtrennt werden.

Der Formkörper ist in etwa quaderförmig mit einer Oberseite 26, einer aus drei horizontalen Abschnitten 28a-c bestehenden Unterseite, die durch eine erste und zweite Stufe 30a, 30b miteinander verbunden sind. Die Oberseite 26 und die Unterseite 28a-c sind durch eine linke Seitenwand 32 und eine rechte Seitenwand 34 miteinander verbunden, so dass die Gesamtform des Formkörpers 12 etwa quaderförmig ist.

Die erste Stufe 30a zwischen dem höheren ersten Abschnitt 28a und dem weiter unten gelegenen zweiten Abschnitt 28b der Unterseite dient zum Aufsetzen auf die Ecke einer Tür oder eines Fensters, um welche die Gummidichtung geführt werden muss. Durch dieses Ausrichten an der ersten Stufe 30a erfolgt ein passgeneuer V-Schnitt entsprechend den Führungen 24a, 24b genau an der richtigen Stelle des Gummiprofils.

Ein an die rechte Seitenwand 34 des Formkörpers 12 grenzender Abschnitt 36 der Aufnahme 22 ist als nach unten geneigte Rampe ausgebildet, wodurch das Gummiprofil beim Einlegen in die Aufnahme 22 von der rechten Seite wenig deformiert werden muss.

An dem an die linke Seitenwand 32 grenzenden Bereich der Unterseite des Formkörpers 12 ist ein dritter horizontaler Abschnitt 28c ausgebildet ist, der höher als die beiden anderen Abschnitte 28a, 28b verläuft und durch eine zweite Stufe 30b mit einem der beiden anderen Abschnitte 28a, 28b verbunden ist. Senkrecht über der zweiten Stufe 30b erstreckt eine sich vertikal erstreckende dritte Schneidführung 38. Diese ist zum Abschneiden des Gummiprofils konzipiert. Zu diesem Zweck wir das Ende des Gummiprofils gegen die zweite Stufe 30b gelegt, wodurch der Endschnitt des anderen Endes genau an der richtigen Stelle erfolgt. Das abgeschnittene Gummiprofil ist somit weder zu kurz noch zu lang.

In der Nut 18 können Rauigkeiten, Vor- bzw. Rücksprünge, Verzahnungen oder Stege Eingearbeitet sein die die Reibung der Dichtung in der Nut erhöht.

Auf der Oberkante 40 der Rückwand 16 ist eine spitze Erhöhung 42 angeordnet, die den Schnittpunkt der beiden Schneidführungen 24a, 24b markiert, so dass dieser auch bei eingelegtem Gummiprofil erkennbar ist. Der Schnittpunkt ist auch auf der Vorderwand durch einen senkrechten Strich 44 markiert.

Die Ecken und Kanten des Formkörpers 12 im Allgemeinen, besonders aber die der Oberkante 40, der Stufe 30b, der linken und rechten Seitenwand 32 & 34 können durch Fasen und beziehungsweise oder Rundungen versehen werden. Diese Fasen und Rundungen sind in einer Art und Weise ausgeführt, dass sie beim verarbeiten der Dichtungen als Werkzeug zum eindrücken der Dichtung in die Nut genutzt werden können.

## Patentansprüche

1. Hilfsschablone zum Anfertigen von Schnitten an Fenster- oder Türdichtungen im Rahmen ihrer Montage, bestehend aus einem Formkörper, der eine Vorder- und eine Rückwand aufweist, die parallel zueinander verlaufen und zwischen sich eine nach oben offene Nut aufweisen, die mit der Oberkante der Vorderwand eine Aufnahme für eine Fenster- oder Türdichtung bildet,
wobei eine Seite des Formkörpers zwei sich von vorne nach hinten erstreckende und um 90 Grad relativ zueinander orientierte Schneidführungen für ein Messer aufweist, welche Schneidführungen relativ zur Aufnahme einen Winkel von 45 Grad aufweisen, und welche Schneidführungen sich im Formkörper bis zum gegenüberliegenden Ende der Aufnahme der Dichtung erstrecken.

2. Hilfsschablone nach Anspruch 1, wobei sich der Schnittpunkt der beiden Schneidführungen oberhalb der Nut befindet, wobei die Rückwand die Vorderwand überragt und eine Schneidfläche für die Dichtung bildet.

3. Hilfsschablone nach Anspruch 1, **dadurch gekennzeichnet, dass** der Formkörper weiterhin eine Unterseite mit zwei unterschiedlich hohen horizontalen Abschnitten aufweist, die durch eine senkrechte Stufe miteinander verbunden sind.

4. Hilfsschablone nach einem der vorhergehenden Ansprüche, **dadurch gekennzeichnet, dass** ein an die rechte Seitenwand des Formkörpers grenzender Abschnitt der Aufnahme als nach unten geneigte Rampe ausgebildet ist.

5. Hilfsschablone nach einem der vorhergehenden Ansprüche, **dadurch gekennzeichnet, dass** an dem der linken Seitenwand des Formkörpers grenzenden Bereich der Unterseite ein dritter horizontaler Abschnitt ausgebildet ist, der höher als die beiden anderen Abschnitte verläuft und durch eine zweite Stufe mit einem der beiden anderen Abschnitte verbunden ist.

6. Hilfsschablone nach Anspruch 5, **dadurch gekennzeichnet, dass** sie eine sich vertikal erstreckende dritte Schneidführung in der Vorderwand aufweist, die sich senkrecht über der zweiten Stufe erstreckt.

7. Hilfsschablone nach einem der vorhergehenden Ansprüche, **dadurch gekennzeichnet, dass** der Formkörper aus Holz, Kunststoff oder Metall besteht.

8. Hilfsschablone nach einem der vorhergehenden Ansprüche, **dadurch gekennzeichnet, dass** die Oberseite des Formkörpers parallel zu den horizontalen Abschnitten der Unterseite verläuft, und dass die beiden Seitenwände des Formkörpers senkrecht verlaufen.

9. Hilfsschablone nach einem der vorhergehenden Ansprüche, **dadurch gekennzeichnet, dass** sie eine Breite von 50 bis 100 mm aufweist.

10. Hilfsschablone nach einem der vorhergehenden Ansprüche, **dadurch gekennzeichnet, dass** sie eine Tiefe von 6 bis 20 mm aufweist.

11. Hilfsschablone nach einem der vorhergehenden Ansprüche, **dadurch gekennzeichnet, dass** sie eine Höhe von 20 bis 50 mm aufweist.

12. Hilfsschablone nach Anspruch 11, **dadurch gekennzeichnet, dass** sich die Rückwand um 8 bis 20 mm über die Vorderwand nach oben erstreckt.

13. Hilfsschablone nach einem der vorhergehenden Ansprüche, **dadurch gekennzeichnet, dass** die Rückwand an ihrer Oberseite eine Erhöhung oder Vertiefung aufweist, die senkrecht über dem Schnittpunkt der beiden Schneidführungen liegt.

14. Hilfsschablone nach einem der vorhergehenden Ansprüche, **dadurch gekennzeichnet, dass** die Nut zur Aufnahme der Dichtung oder andere Kontaktflächen, Elemente zur Erhöhung der Reibung zwischen Hifsschablone und Dichtung aufweist.

15. Hilfsschablone nach einem der vorhergehenden Ansprüche, **dadurch gekennzeichnet, dass** eine oder mehrere Ecken oder Kanten in einer Weise gestaltet sind, das Dichtungen unter Zuhilfenahme der Hilfsschablone in die Vorgesehenen Nuten am Werkstück eingedrückt werden können.
